# EUROPÄISCHE PATENTSCHRIFT

(11) **EP 1 295 273 B1**
(45) Veröffentlichungstag und Bekanntmachung des Hinweises auf die Patenterteilung: **02.03.2005**
(21) Anmeldenummer: 01955212.4
(22) Anmeldetag: 13.06.2001
(51) Int. Cl.: G08G 1/01

(54) **VERFAHREN ZUR ERFASSUNG VON VERKEHRSLAGEDATEN**
METHOD FOR DETECTING TRAFFIC DATA
PROCEDE DE DETECTION DE DONNEES RELATIVES A LA SITUATION DU TRAFIC

(30) Priorität: 14.06.2000 DE 10029115
(43) Veröffentlichungstag der Anmeldung: 26.03.2003
(73) Patentinhaber: Vodafone Holding GmbH, 40213 Düsseldorf (DE)
(72) Erfinder: ALGER, Michael, 85540 Haar (DE)
(74) Vertreter: Meissner, Peter E., Dipl.-Ing.
(86) Internationale Anmeldenummer: PCT/DE2001/002217
(87) Internationale Veröffentlichungsnummer: WO 2001/097195

(56) Entgegenhaltungen:
- EP-A- 0 412 286
- DE-A- 19 836 089
- US-A- 6 052 597
- SHIN-IUAN WANG ET AL: "An unified vehicle supervising and traffic information system" SEVENTH IEEE INTERNATIONAL SYMPOSIUM ON PERSONAL, INDOOR AND MOBILE RADIO COMMUNICATIONS. PIMRC'96 (CAT. NO.96TH8240), PROCEEDINGS OF PIMRC '96 - 7TH INTERNATIONAL SYMPOSIUM ON PERSONAL, INDOOR, AND MOBILE COMMUNICATIONS, TAIPEI, TAIWAN, 15-18 OCT. 1, Seiten 968-972 vol.3, XP010209107 1996, New York, NY, USA, IEEE, USA ISBN: 0-7803-3692-5

## Beschreibung

Die Erfindung betrifft ein Verfahren zur Erfassung von Verkehrslagedaten in einem Verkehrswegenetz, das von einem zellularen Mobilfunknetz mit einer Vielzahl von Basisstationen überdeckt ist und in dem sich eine Vielzahl von Fahrzeugen bewegt, die jeweils mit einem in Betrieb befindlichen mobilen Endgerät für das Mobilfunknetz, insbesondere einem Mobiltelefon, versehen sind, wobei Informationen über Signallaufzeiten zwischen den Endgeräten und den Basisstationen erfasst und zur Abschätzung des aktuellen Aufenthaltsorts einzelner Endgeräte benutzt werden.

Es sind zahlreiche Verfahren zur Erfassung von Verkehrslagedaten bekannt, bei denen diese Daten durch Fahrzeuge, die im Sinne einer Stichprobenfahrzeugflotte am Straßenverkehr teilnehmen, aufgenommen und unter Angabe der aktuellen Fahrzeugposition an eine Zentrale mittels Mobilfunk weitergemeldet werden. Die an die Zentrale übermittelten Daten beinhalten üblicherweise Informationen zur Position des Fahrzeugs und dessen Geschwindigkeit. Die Bestimmung der aktuellen Fahrzeugposition erfolgt dabei im Fahrzeug selbst, indem beispielsweise ein Navigationssatellitensystem (z.B. GPS) benutzt wird. Da eine verlässliche Verkehrslageerfassung eine große Zahl von Fahrzeugen der Stichprobenfahrzeugflotte erfordert, ergibt sich ein erheblicher Aufwand für die Durchführung des Datenverkehrs zwischen den Fahrzeugen und der Zentrale. Zur Begrenzung dieses Aufwandes ist es beispielsweise aus der EP 0 715 285 B1 bekannt, den Fahrzeugen der Stichprobenfahrzeugflotte von der Zentrale aus Vorgaben dafür zu geben, unter welchen Bedingungen überhaupt eine Datenübertragung aus den Fahrzeugen zur Zentrale vorgenommen werden soll, so dass weitgehend eine Beschränkung des Datenverkehrs auf die Fälle von Störungen des Verkehrsflusses erfolgen kann.

Dennoch bringt dieses Verfahren nicht nur eine beträchtliche Belastung der Kanäle des benutzten Mobilfunknetzes mit sich, sondem erfordert darüber hinaus auch eine spezielle Geräteausstattung in den einzelnen Fahrzeugen der Stichprobenfahrzeugflotte.

Aus der DE 198 36 178 A1 ist ein Verfahren bekannt zur Lokalisierung von Mobiltelefonen in einem Mobilfunknetz durch Triangulation aufgrund von Signallaufzeiten zwischen dem Mobiltelefon zu mehreren Basisstationen, in deren Sendebereich sich das Mobiltelefon aufhält. In sogenannten TDMA-Mobilfunksystemen wird die Laufzeit jeder Funkverbindung zwischen dem mobilen Endgerät und den Basisstationen des Mobilfunknetzes zum Zwecke der Justierung der Endgeräte-Synchronisation, also der Phase des TDMA-Rahmens am Endgerät bestimmt. Da die Laufzeit des Signals repräsentativ ist für die Entfernung zwischen dem Endgerät und der jeweiligen Basisstation kann im Grundsatz eine sehr einfache Ortsbestimmung erfolgen, wenn die Entfernungen zu mehreren Basisstationen bekannt sind. Somit besteht eine Möglichkeit zur Bestimmung der aktuellen geographischen Position des jeweiligen Endgeräts relativ zu den bekannten geographischen Positionen der Basisstationen. Die Ortung kann somit grundsätzlich auch ohne den Einsatz eines GPS-Systems erfolgen, allerdings ist die Genauigkeit wegen der begrenzten Auflösung (ca. 500 m) im Allgemeinen geringer. Insbesondere in Ballungsgebieten wäre aufgrund dieser begrenzten Genauigkeit keine eindeutige Zuordnung eines mobilen Endgeräts, das sich in einem Fahrzeug auf einer Straße befindet, zu dieser Straße möglich.

in der DE 198 36 089 A1 wird ein Verfahren zur Ermittlung dynamischer Verkehrsinformationen beschrieben, bei dem die in einem Verkehrswegenetz aufgestellten Basisstationen eines Mobilfunknetzes anhand der empfangenen Signalstärke den jeweiligen Abstand zu einem mobilen Endgerät schätzen und über die Änderung der Signalstärke auf Bewegungen des mobilen Endgeräts schließen. Die Auflösung dieses Verfahren ist vergleichsweise grob und daher insbesondere für Verkehrsnetze mit großer Verkehrswegedichte weniger geeignet. Vorteilhaft ist aber bei diesem Verfahren ebenfalls der Umstand, dass in den einzelnen Fahrzeugen keine speziellen Endgeräte verfügbar sein müssen, sondern die Anwesenheit beispielsweise eines in Betrieb befindlichen mobilen Telefons im Fahrzeug ausreicht.

Ferner sei erwähnt die EP-A-0412286, die Laufzeitmessungen der Ausstrahlung wenigstens dreier Sender beschreibt. Dies entspricht dem im GPS verwendeten bekannten Triangulierungsverfahren.

Aus der WO 9810307 ist noch ein Verfahren zur Lokalisierung eines mobilen Endgerätes bekannt, in dem die Signallaufzeiten zuerst gemessen werden, um ein Muster abzubilden. Dabei werden diese Muster als "Signature"-Date gespeichert. Die Position des Endgerätes wird dann mit Hilfe dieses Musters von mindestens einer Basisstation ermittelt. Mit einer Erfassung von Verkehrslagedaten in einem Verkehrswegenetz, hat dies nichts zu tun.

Ein weiteres Verfahren zur Verkehrslagedatenerfassung mittels Mobilfunknetzen ist aus der DE 196 38 798 A1 bekannt. Dort wird ein Verfahren beschrieben, bei dem Betriebsparameter im Mobilfunknetz, z.B. die Anzahl von Handovers an der Grenze zweier Zellen auf einer Straße, gezielt ausgewertet werden. Die ausgewerteten Betriebsparameter beziehen sich auf betriebliche Abläufe und Zustände in dem Mobilfunknetz und korrelieren mit gewissen Verkehrszuständen im Verkehrswegenetz. In einer Initialisierungsphase werden über längere Zeit Daten gesammelt und zu "Profilen" verarbeitet. In der Nutzungsphase werden die aktuell erfassten Betriebsparameter des Mobilfunknetzes mit diesen Profilen verglichen und festgestellte Abweichungen, die auf nicht normale Verkehrszustände hindeuten, an eine Verkehrsleitzentrale gemeldet. Nachteilig bei diesem Verfahren ist es, dass die Auflösung bei der Auswertung von Handovers an Zellgrenzen nicht zuverlässig reproduzierbar ist. Außerdem sind die Zellgrenzen naturgemäß ortsfest angeordnet und bieten somit keinen Verfahrenansatz, der mit einer Verkehrslagedatenerfassung mittels einer Stichprobenfahrzeugflotte vergleichbar wäre. Zellgrenzen lassen sich nicht überall eindeutig auf bestimmte Straßensegmente abbilden, so dass dieses bekannte Verfahren nur örtlich begrenzt und außerhalb von Ballungsräumen sinnvoll einsetzbar erscheint.

Aufgabe der vorliegenden Erfindung ist es, ein Verfahren der eingangs genannten Art dahingehend weiterzubilden, dass trotz der begrenzten Auflösung bei der Positionsermittlung eines mobilen Endgeräts in einem Mobilfunknetz eine sehr zuverlässige Erfassung der Verkehrslage auf bestimmten Verkehrswegen eines Verkehrswegenetzes gewährleistet werden kann, ohne dass der Einsatz spezieller Einrichtungen, die auf die Erfassung von Verkehrslagedaten gerichtet sind, in den die Verkehrswege benutzenden Fahrzeugen erforderlich ist.

Gelöst wird diese Aufgabe durch ein Verfahren mit den im Patentanspruch 1 angegebenen Merkmalen. Vorteilhafte Weiterbildungen dieses Verfahrens ergeben sich aus den abhängigen Unteransprüchen.

Bei dem erfindungsgemäßen Verfahren kann eine Eichphase von einer Nutzungsphase unterschieden werden, wobei in der Eichphase die Datenbasis für die Durchführung der eigentlichen Nutzungsphase gelegt wird, in der die laufende Erfassung der Verkehrslagedaten erfolgt. Wesentliches Merkmal der Erfindung ist es, dass zumindest für einen Teil der einzelnen Verkehrswege des Verkehrswegenetzes zumindest für ausgewählte Basisstationen des dem Verkehrswegenetz überlagerten zellularen Mobilfunknetzes charakteristische Muster von Werten, die für die Signallaufzeiten bezüglich der jeweiligen Basisstation bei Bewegung eines Endgeräts entlang dem Streckenverlauf des jeweiligen Verkehrswegs repräsentativ sind, ermittelt und dauerhaft (Datenbank) gespeichert werden. Die Speicherung dieser Werte kann in der jeweiligen Basisstation oder auch in einer beliebigen Zentrale für mehrere oder alle Basisstationen gemeinsam erfolgen. Im folgenden werden diese Werte vereinfachend mit dem Begriff Signallaufzeiten bezeichnet. Dabei ist klar, dass es sich nicht notwendigerweise um echte Zeitwerte handelt, sondern es können auch Werte sein, die solchen Zeitwerten entsprechen. Bei der Bewegung eines Endgerätes entlang eines Verkehrsweges ergibt sich für jeden beliebigen Punkt ein ganz bestimmter Wert der Signallaufzeit zwischen dem Endgerät und einer ausgewählten Basisstation des Mobilfunknetzes, der im Allgemeinen sehr gut reproduzierbar ist. Somit kann im Grundsatz jedem Ort eines Verkehrsweges eine bestimmte Signallaufzeit zu einer ausgewählten Basisstation zugeordnet werden. Dabei ergibt sich für den geometrischen Streckenverlauf eines Verkehrsweges im Grundsatz jeweils ein charakteristisches Muster von Signallaufzeiten zu einer Basisstation. Derartige charakteristische Muster oder ersatzweise auch eine für ein solches Muster repräsentative Wertefolge werden im zweiten Schritt der Eichphase des erfindungsgemäßen Verfahrens auf den Streckenverlauf der jeweiligen Verkehrswege abgebildet. Durch die während der Eichphase zusammengestellte Datenbank ergeben sich also für die einzelnen Verkehrswege charakteristische Muster von Signallaufzeiten, die auf den Streckenverlauf der jeweiligen Verkehrswege abgebildet werden und diesen somit eindeutig zugeordnet sind, so dass sie gleichsam "Referenzstrecken" darstellen.

In der Nutzungsphase des Verfahren, in der die aktuellen Verkehrsinformationen gewonnen werden sollen, werden die aktuellen Signallaufzeiten ausgewählter Endgeräte, die sich im Sendegebiet der jeweiligen Basisstation befinden, mit den gespeicherten Mustern verglichen. Soweit sich dabei signifikante Übereinstimmungen ergeben, kann mit großer Sicherheit entschieden werden, auf welchem Verkehrsweg sich das jeweilige Endgerät aktuell befindet oder auf welchem Verkehrsweg es gerade bewegt wurde. Diese Entscheidung liefert dann die Basis für die erforderlichen Informationen zur Verkehrslagebeurteilung. Wenn ein Endgerät festgestellt wird, dessen Muster an aktuellen Signallaufzeiten mit keinem der gespeicherten charakteristischen Muster übereinstimmt, dann handelt es sich um ein Endgerät, das z.B. von einem Fußgänger abseits eines Verkehrsweges mitgeführt oder auf einer bisher der Verkehrslageübenwachung nicht unterliegenden Wegstrecke unterwegs ist.

Bezüglich der Signallaufzeiten ist noch anzumerken, dass jede Basisstation eine eindeutige Kennung besitzt, so dass durch Anhängen dieser Kennung an den jeweiligen Wert der Laufzeit eine eindeutige Zuordnung gegeben ist.

Die in der Eichphase ermittelten charakteristischen Muster lassen sich beispielsweise durch statistische Auswertungen einer Vielzahl von über die Verkehrswege bewegten Endgeräten, die sich beispielsweise in Fahrzeugen befinden, gewinnen. Wenn viele Fahrzeuge dieselbe Strecke befahren, müssen sich dabei hinsichtlich der Signallaufzeiten Folgen von Werten ergeben, die eine sehr starke Übereinstimmung zeigen. Da jedem Ort einer Wegstrecke ein typischer Wert der Signallaufzeit zur jeweiligen Basisstation zukommt, müssen sich in jeder Wertefolge eine Vielzahl von Werten befinden, die in gleicher Weise auch in den Wertefolgen für Endgeräte auftreten, die dieselbe Strecke zurückgelegt haben. Wenn die Signallaufzeiten in bestimmten vorgegebenen Zeitabständen erfasst werden, ist die Anzahl der für eine bestimmte Strecke ermittelten Werte selbstverständlich abhängig von der jeweiligen Geschwindigkeit, mit der das Endgerät die Wegstrecke zurücklegt. Die Wertefolge muss daher für die Herstellung der Vergleichbarkeit gleichsam auf eine Normgeschwindigkeit komprimiert oder auseinander gezogen werden. Bildlich gesprochen bedeutet dies, dass bei einer hohen Bewegungsgeschwindigkeit des Endgeräts eine weniger dichte und bei einer niedrigen Geschwindigkeit eine dichtere Folge von Messpunkten vorliegt. In graphischer Hinsicht entsprechen diese Messpunkte (Signallaufzeiten) in ihrer Gesamtheit dem geographischen Streckenverlauf des jeweiligen Verkehrswegs. Abweichungen der tatsächlichen Signallaufzeit von der Signallaufzeit, die der tatsächlichen Entfernung eines Messortes an der Wegstrecke von der jeweiligen Basisstation entsprechen, führen bei dem erfindungsgemäßen Verfahren praktisch nicht zu Fehlern, da das Verfahren nicht auf die unmittelbare Berechnung von Entfernungen zurückgreift, sondern den vorstehend beschriebenen Mustervergleich durchführt. Abweichungen von den theoretischen Signallaufzeiten ergeben sich nämlich insbesondere durch ortsfeste Störeinflüsse, die in gleicher Weise das charakteristische Muster wie auch die aktuellen Messungen beeinflussen. Insoweit werden die Auswirkungen entsprechender Verzerrungen der Einzelwerte automatisch eliminiert.

Statt der Durchführung statistischer Auswertungen zur Bildung der charakteristischen Muster ist es auch möglich, diese Muster durch fortlaufende Erfassung der für ein einzelnes bewegtes Endgerät gemessenen Signallaufzeiten, das zweckmäßigerweise in einem Messfahrzeug entlang der Verkehrswege bewegt wird, im jeweiligen Sendegebiet einer Basisstation zu ermitteln. Man muss also jeweils nur die interessierenden Verkehrswege des Wegstreckennetzes mit einem in Betrieb befindlichen Endgerät des Mobilfunknetzes befahren und die Signallaufzeiten aufzeichnen. Der Vorteil dabei ist, dass bereits während der Datenaufzeichnung des charakteristischen Musters eine eindeutige Zuordnung zu der jeweils befahrenen Straße vorgenommen werden kann. Bei Bedarf lassen sich selbstverständlich auch entsprechende Signallaufzeitwerte für besonders neuralgische Punkte oder Streckenabschnitte auf die zugehörigen geographischen Positionen abbilden.

Obschon eine einfache Entfemungsangabe von einer Basisstation noch keine eindeutige Ortposition definiert, wird durch eine Vielzahl von entsprechenden Messwerten der Signallaufzeit zu einer einzelnen Basisstation dennoch ein charakteristisches Muster erzeugt, das im allgemeinen typisch ist für eine einzige ganz bestimmte Wegstrecke. In Sonderfällen, bei denen bezüglich der jeweiligen Basisstation symmetrische Streckenverläufe unterschiedlicher Straßen vorliegen; kann die Eindeutigkeit allerdings nicht gewährleistet werden. Die Genauigkeit des erfindungsgemäßen Verfahrens wird aber erheblich verbessert, wenn zwei oder mehr Basisstationen für die Bildung des charakteristischen Musters der Signallaufzeiten herangezogen werden. Zweckmäßigerweise werden für einen bestimmten Streckenverlauf jeweils unmittelbar benachbarte Basisstationen ausgewählt für die Musterbildung. Den einzelnen Ortpositionen entlang des Wegstreckenverlaufs, d.h. den jeweiligen Aufenthaltsorten des Endgeräts werden dabei entsprechend der Anzahl der berücksichtigten Basisstationen jeweils Wertepaare mit einer entsprechenden Anzahl von Einzelwerten je Position zugeordnet. Insoweit stellen diese Wertepaare die Koordinaten eines entsprechend vielachsigen Koordinatensystems dar.

Die Richtung, mit der ein Endgerät entlang einer Wegstrecke bewegt wird, kann an der Reihenfolge leicht erkannt werden, in der die einzelnen "Wegpunkte" des jeweils zugehörigen charakteristischen Musters passiert werden. Die Tatsache, dass sich die Endgeräte entlang einer bestimmten Wegstrecke bewegen, lässt im Hinblick auf die Verkehrslagebeurteilung zumindest die Aussage zu, dass die entsprechende Wegstrecke in der festgestellten Bewegungsrichtung grundsätzlich befahrbar ist. Wertet man zusätzlich die Anzahl der sich in einem Streckenabschnitt bewegenden Endgerät aus, lassen sich Hinweise auf die Verkehrsdichte gewinnen, insbesondere wenn hierzu repräsentative historische Werte zum Vergleich zur Verfügung stehen. Eine besonders gute Aussagefähigkeit der erfindungsgemäß ermittelbaren Verkehrslagedaten lässt sich jedoch dadurch erreichen, dass man zusätzlich zu den Signallaufzeiten der zur Beobachtung ausgewählten Endgeräte auch Informationen über den Zeitpunkt der ermittelten Signallaufzeiten erfasst und zeitweilig speichert. Da die Größe der Signallaufzeiten, insbesondere wenn sie für mehrere Basisstationen ermittelt wurden, einem bestimmten Ort auf der jeweiligen Wegstrecke entspricht, lassen sich anhand der Zeitpunktinformationen und der Zuordnung der Werte der Signallaufzeiten zu geographischen Orten (mit entsprechenden Abständen voneinander) Größen ableiten, die für die Geschwindigkeit der Bewegung des jeweiligen Endgeräts entlang des zugeordneten Verkehrsweges repräsentativ sind. Mit der Ermittlung der aktuellen Geschwindigkeit ist eine aussagefähige Größe zur Beurteilung der Verkehrslage gegeben.

Die Auswertung der erfindungsgemäß ermittelten Messwerte kann grundsätzlich innerhalb einer Basisstation vorgenommen werden. Es kann aber auch in vorteilhafter Weiterbildung der Erfindung eine Verkehrslagezentrale vorgesehen sein, die für eine Vielzahl von Basisstationen zuständig ist und an die die gewonnenen Informationen weitergeleitet werden. Dies kann zweckmäßig in der Weise geschehen, dass jeweils in den Basisstationen bereits eine Vorverarbeitung und Verdichtung des Datenvolumens vorgenommen wird und dass vorrangig nur bei Feststellung von Anomalien in der Verkehrslage des jeweils beobachteten Teilgebiets des Verkehrswegenetzes eine Weitermeldung an die Verkehrslagezentrale erfolgt.

Bei einer kleinen Anzahl von Endgeräten, die sich in einem Teilgebiet des Verkehrswegenetzes aktuell aufhalten, wird zweckmäßigerweise ein großer Prozentsatz der Endgeräte zur Gewinnung von Informationen zur Verkehrslagebeurteilung ausgewählt. Wenn beispielsweise nur 10 Endgeräte in einem solchen Gebiet aktiv sind, werden zweckmäßigerweise alle in die Beobachtung einbezogen. Ist dagegen die Anzahl der betriebenen Endgeräte in einem solchen Teilgebiet erheblich größer, dann kann eine Beschränkung auf einen kleinen Prozentsatz völlig ausreichen. So kann man sich beispielsweise bei 100 Endgeräten in demselben Gebiet auf einen Anteil von 20% und bei 1.000 Endgeräten in diesem Gebiet beispielsweise auf 5% beschränken, um den Rechenaufwand nicht unnötig in die Höhe zu treiben. Grundsätzlich gilt also, dass der Prozentsatz der ausgewählten Geräte um so kleiner sein darf, je größer die Anzahl der Endgeräte in einem beobachteten Teilgebiet des Verkehrswegenetzes ist.

Sollten in einem Fahrzeug, das sich in dem beobachteten Wegstreckennetz bewegt, mehrere in Betrieb befindliche Endgeräte vorhanden sein und diese für die Beobachtung ausgewählt worden sein, so ist dies leicht daran erkennbar, dass die ermittelten Laufzeitwerte und auch die damit erfassten Tageszeitinformationen für solche Geräte gleich ist. Hierdurch wird im Prinzip eine höhere Verkehrsdichte vorgetäuscht. In vorteilhafter Weiterbildung der Erfindung ist daher vorgesehen, dass im Fall der vollständig oder nahezu zeitgleichen Erfassung mehrerer Endgeräte mit demselben charakteristischen Muster der Signallaufzeiten lediglich eines dieser Endgeräte für die Auswertung berücksichtigt wird.

Vorteilhaft lässt sich das erfindungsgemäße Verfahren in einem GSM-Mobilfunknetz anwenden.

Die räumliche Auflösung bei der Positionsbestimmung nach dem erfindungsgemäßen Verfahren lässt sich dadurch verbessern, dass die kleinste Messeinheit, die bei der Ermittlung der Signallaufzeiten im jeweiligen Mobilfunknetz zugrunde gelegt wird, verringert wird. Im GSM-Standard beträgt diese Messeinheit beispielsweise 3, 69 µs. Dies entspricht, da die Signallaufzeit den Hin- und Rückweg beinhaltet, einer einfachen Distanz von etwa 550 m.

Bei dem erfindungsgemäßen Verfahren geht es weniger um die exakte Ortung eines einzelnen Mobilfunkendgeräts, sondern vielmehr um die Zählung und Verfolgung einer ausreichenden Anzahl von Endgeräten, die in einem räumlich begrenzten Gebiet (z.B. einem Straßenabschnitt) anwesend sind und sich entsprechend bewegen. Dabei liegt ein großer Vorteil der vorliegenden Erfindung darin, dass die erforderlichen Kommunikationskosten außerordentlich niedrig gehalten werden können. Die wesentlichen Auswertungen können nämlich in den jeweiligen Basisstationen ausgeführt werden, in denen ohnehin für den Betrieb des Mobilfunknetzes die Signallaufzeiten bestimmt werden müssen. Das Entstehen von Kommunikationskosten kann auf die Fälle beschränkt werden, in denen die Auswertung in einer Basisstation auf das Vorliegen einer atypischen Verkehrssituation hindeutet, die an die Zentrale weitergeleitet werden muss.

Nachfolgend wird die Erfindung anhand des in der einzigen Figur dargestellten schematischen Ausführungsbeispiels näher erläutert.

Die Figur zeigt ausschnittsweise drei Basisstationen BS1, BS2, BS3 eines Mobilfunknetzes, in deren Sendegebiet eine Hauptstraße und eine Nebenstraße verlaufen, wobei die Nebenstraße in die Hauptstraße mündet. In Form konzentrischer Kreise sind die zunehmenden Signallaufzeiten im jeweiligen Sendegebiet der Basisstationen BS1, BS2, BS3 dargestellt Die einzelnen Kreise sind aufsteigend mit den Ziffern 1 bis 5 bezeichnet, während die Position der Basisstation selbst mit der Ziffer 0 belegt ist Bei einer kleinsten Einheit für die Signallaufzeit von 3,69 µs für den GSM-Standard bedeutet dies, dass das Gebiet des ersten Kreises die Orte umfasst, an denen die Signallaufzeit kleiner als 3,69 µs, ist. Im Gebiet des nächsten konzentrischen Kreises 2 liegen die Signallaufzeiten jeweils im Bereich von ein- bis zweimal 3,69 µs usw. Somit entspricht der Schritt von einem Kreis zum nächst größeren einer einfachen Distanz von etwa 550 m. Ein Endgerät, das sich im Gebiet der drei Basisstationen bewegt, wird also eine der Bewegung entsprechende Folge von Signallaufzeiten bezüglich der drei Basisstationen erzeugen, die für den benutzen Straßenverfauf typisch, d.h. eindeutig ist. Jedem Messpunkt entlang der Straße kommt ein Wertepaar von drei einzelnen Laufzeiten bezogen auf jeweils eine der drei Basisstationen zu. Befindet sich ein in einem Fahrzeug mitgeführtes Endgerät beispielsweise auf der Hauptstraße an der Abzweigung der Nebenstraße, so würde für diesen Messpunkt das Wertepaar (5; 4; 5) ermittelt werden. Das bedeutet, dass sich das Endgerät bezüglich der Basisstation BS1 im Kreis 5, bezüglich der Basisstation BS2 im Kreis 4 und bezüglich der Basisstation BS3 im Kreis 5 befindet. Wenn nun das Fahrzeug in die Nebenstraße einbiegt, verharrt die "Laufzeitkoordinate" der Basisstation 1 zunächst für kurze Zeit auf dem Wert 5 und steigt dann sukzessive weiter an. Gleichzeitig ändert sich die "Laufzeitkoordinate" bezüglich der Basisstation 2 kurzzeitig von dem Wert 4 und verharrt für längere Zeit auf dem Wert 5, während die "Laufzeitkoordinate" bezüglich der Basisstation 3 zunächst von 5 auf 4 ändert und dann für längere Zeit auf dem Wert 3 verharrt. Auf diese Weise kann dem geographischen Streckenverlauf ein charakteristisches Muster.von Laufzeiten oder den Laufzeiten entsprechenden Werten zugeordnet werden.

## Patentansprüche

1. Verfahren zur Erfassung von Verkehrslagedaten in einem Verkehrswegenetz, das von einem zellularen Mobilfunknetz mit einer Vielzahl von Basisstationen überdeckt ist und in dem sich eine Vielzahl von Fahrzeugen bewegt, die jeweils mit einem in Betrieb befindlichen mobilen Endgerät für das Mobilfunknetz versehen sind, wobei informationen über Signallaufzeiten zwischen den Endgeräten und den Basisstationen erfasst und zur Abschätzung des aktuellen Ausfenthaltsorts einzeiner Endgeräte benutzt werden,
**dadurch gekennzeichnet,**
- **dass** zumindest für einen Teil der einzelnen Verkehrswege des Verkehrswegenetzes zumindest für ausgewählte Basisstationen charakteristische Muster von Werten , die für die Signallaufzeiten bezüglich der jeweiligen Basisstation bei Bewegung eines Endgeräts entlang dem Streckenverlauf des jeweiligen Verkehrswegs repräsentativ sind, ermittelt und dauerhaft gespeichert werden,
- **dass** das jeweilige charakteristische Muster oder eine für dieses Muster repräsentative Wertefolge auf den Streckenverfauf des jeweiligen Verkehrswegs abgebildet wird ,
- **dass** zur Gewinnung aktueller Verkehrslageinformationen die Signallaufzeiten ausgewählter Endgeräte, die sich im Sendegebiet der jeweiligen Basisstation befinden, erfasst und mit den gespeicherten Mustem verglichen werden, wobei anhand des Vergleichs entschieden wird, auf welchem Verkehrsweg sich das jeweilige Endgerät aktuell befindet oder auf welchem Verkehrsweg es bewegt wurde,
- **dass** daraus informationen zur Verkehrslagebeurteilung gewonnen werden und
- **dass** die charakteristischen Muster durch fortlaufende Erfassung der für ein einzelnes, vorzugsweise mittels eines Fahrzeugs bewegtes Endgerät gemessenen Signallaufzeiten im jeweiligen Sendegebiet einer Basisstation ermittelt werden.

2. Verfahren nach Anspruch 1,
**dadurch gekennzeichnet**
**dass** die charakteristischen Muster durch statistische Auswertungen der Signallaufzeiten einer Vielzahl von über die Verkehrswege bewegten Endgeräten gewonnen werden.

3. Verfahren nach einem der Ansprüche 1 bis 2,
**dadurch gekennzeichnet,**
**dass** die charakteristischen Muster der Signallaufzeiten aus den Werten bezüglich mehrerer benachbarter Basisstationen gebildet werden, wobei dem jeweiligen Aufenthaltsort des Endgeräts jeweils ein entsprechendes Wertepaar im Sinne der Koordinaten eines vielachsigen Koordinatensystems zugeordnet werden.

4. Verfahren nach einem der Ansprüche 1 bis 3,
**dadurch gekennzeichnet,**
**dass** zusätzlich zu den Signallaufzeiten der ausgewählten Endgeräte auch Informationen über den Zeitpunkt der Ermittlung dieser Signallaufzeiten erfasst und zeitweilig gespeichert werden.

5. Verfahren nach Anspruch 4,
**dadurch gekennzeichnet,**
**dass** anhand der Zeitpunktinformationen und der Zuordnung der Werte der Signallaufzeiten zum Streckenverlauf Größen abgeleitet werden, die für die Geschwindigkeit der Bewegung des Endgeräts entlang des jeweils zugeordneten Verkehrswegs repräsentativ sind.

6. Verfahren nach einem der Ansprüche 1 bis 5,
**dadurch gekennzeichnet,**
**dass** die gewonnenen Informationen an eine für eine Vielzahl von Basisstationen zuständige Verkehrslagezentrale weitergemeldet werden.

7. Verfahren nach Anspruch 6,
**dadurch gekennzeichnet,**
**dass** die Informationen vorrangig nur bei Feststellung von Anomalien in der Verkehrslage des jeweils beobachteten Teilgebiets des Verkehrswegenetzes weitergemeldet werden.

8. Verfahren nach einem der Ansprüche 1 bis 7,
**dadurch gekennzeichnet,**
**dass** bei einer kleinen Anzahl von Endgeräten, die sich in einem Teilgebiet des Verkehrswegenetzes aktuell aufhalten, ein großer Prozentsatz der Endgeräte zur Gewinnung von Informationen zur Verkehrslagebeurtellung ausgewählt wird, während bei einer entsprechend großen Anzahl von Endgeräten nur ein kleiner Prozentsatz ausgewählt wird.

9. Verfahren nach einem der Ansprüche 1 bis 8,
**dadurch gekennzeichnet,**
**dass** die Zahl der in einer Zeiteinheit im Bereich eines Verkehrsweges sich bewegenden Endgeräte als Kriterium für die Verkehrslagebeurteilung mit herangezogen wird.

10. Verfahren nach einem der Ansprüche 1 bis 9,
**dadurch gekennzeichnet,**
**dass** im Falle der vollständig oder nahezu zeitgleichen Erfassung mehrerer Endgeräte mit demselben charakteristischen Muster der Signallaufzeiten lediglich eines dieser Endgeräte für die Auswertung berücksichtigt wird.

11. Verfahren nach einem der Ansprüche 1 bis 10,
**dadurch gekennzeichnet,**
**dass** es in einem GSM-Mobilfunknetz angewendet wird.

## Claims

1. Method for detecting traffic situation data in a route network which is covered by a cellular mobile phone network with a large number of base stations and within which a large number of vehicles are in motion, each of which is fitted with an operating mobile terminal for the mobile phone network, information on signal delays between the terminals and the base stations being detected and used to estimate the current location of individual terminals,
**characterised in that**
- at least for some of the individual routes of the route network at least for selected base stations, characteristic patterns of values which are representative of the signal delays in relation to the base station concerned when a terminal moves along the road section of the relevant route are established and permanently stored,
- the relevant characteristic pattern, or a sequence of values which is representative of this pattern, is mapped on to the road section of the route concerned,
- in order to obtain current traffic situation information, the signal delays of selected terminals located in the transmission area of the base station concerned are detected and compared with the stored patterns, the comparison being used as a basis for deciding the route on which the terminal concerned is currently located or on which route it was moved,
- information for assessing the traffic situation is obtained from this, and
- the characteristic patterns are established by continuous detection of the signal delays measured for an individual terminal, preferably moved by means of a vehicle, within the relevant transmission area of a base station.

2. Method as in Claim 1,
**characterised in that**
the characteristic patterns are obtained by statistical evaluation of the signal delays of a large number of terminals that are moved across the routes.

3. Method as in one of Claims 1 or 2,
**characterised in that**
the characteristic patterns of the signal delays are formed from the values relating to several adjacent base stations, a corresponding pair of values, as the coordinates of a multiaxial coordinate system, being assigned in each case to the relevant location of the terminal.

4. Method as in one of Claims 1 to 3,
**characterised in that**
in addition to the signal delays of the selected terminals, information relating to the time of the establishing of these signal delays is also detected and stored temporarily.

5. Method as in Claim 4,
**characterised in that**
based on the time information and the assignment of the values of the signal delays to the road section, quantities are inferred which are representative of the speed of the movement of the terminal along the assigned route in each case.

6. Method as in one of Claims 1 to 5,
**characterised in that**
the information obtained is passed on to a traffic centre which is responsible for a large number of base stations.

7. Method as in Claim 6,
**characterised in that**
the information is passed on as a matter of priority only when anomalies are detected in the traffic situation of the route network sub-area that is being observed at the time.

8. Method as in one of Claims 1 to 7,
**characterised in that**
where there is a small number of terminals currently present in a sub-area of the route network, a large percentage of the terminals is selected for the obtaining of information for evaluating the traffic situation, whereas where the number of terminals is large, only a small percentage is selected.

9. Method as in one of Claims 1 to 8,
**characterised in that**
the number of terminals in motion in a time unit within the range of a route is incorporated as a criterion in the assessment of the traffic situation.

10. Method as in one of Claims 1 to 9,
**characterised in that**
in the event of the completely or almost completely contemporaneous detection of a number of terminals that have the same characteristic pattern of signal delays, only one of these terminals is included in the assessment.

11. Method as in one of Claims 1 to 10,
**characterised in that**
it is used in a GSM mobile phone network.

## Revendications

1. Procédé pour la détection d'informations relatives à l'état de la circulation dans un réseau de voies de circulation, lequel est couvert par un réseau de radiotéléphonie mobile cellulaire ayant un grand nombre de stations de base et dans lequel circulent de nombreux véhicules qui sont tous pourvus d'un terminal mobile en service pour le réseau de radiotéléphonie mobile, des informations sur les temps de transfert de signaux entre les terminaux et les stations de base étant détectées et utilisées pour évaluer le lieu de séjour actuel des différents terminaux,
**caractérisé en ce que**
- au moins pour une partie des différentes voies de circulation du réseau de voies de circulation et au moins pour des stations de base choisies, des échantillons caractéristiques de valeurs; lesquelles sont représentatives des temps dé transfert de signaux par rapport à la station de base concernée lors du déplacement d'un terminal le long du tronçon de la voie de circulation concernée, sont définis et mémorisés de manière permanente,
- l'échantillon caractéristique concerné ou une suite de valeurs représentative de cet échantillon est reproduit(e) sur le tronçon de la voie de circulation concernée,
- pour produire des informations actuelles sur l'état de la circulation, les temps de transfert de signaux de terminaux choisis, qui se trouvent dans la zone d'émission de la station de base concernée, sont détectés et comparés aux échantillons en mémoire, la comparaison permettant de décider sur quelle voie de circulation se trouve actuellement le terminal concerné ou sur quelle voie de circulation il a été déplacé,
- des informations sur l'évaluation de l'état de la circulation sont produites à partir de cela et
- les échantillons caractéristiques sont déterminés par détection permanente des temps de transfert de signaux mesurés pour un terminal individuel, se déplaçant de préférence au moyen d'un véhicule, dans la zone d'émission concernée d'une station de base.

2. Procédé selon la revendication 1,
**caractérisé en ce que** les échantillons caractéristiques sont produits par des analyses statistiques des temps de transfert de signaux d'un grand nombre de terminaux déplacés sur les voies de circulation.

3. Procédé selon l'une des revendications 1 ou 2,
**caractérisé en ce que** les échantillons caractéristiques des temps de transfert de signaux sont formés à partir des valeurs concernant plusieurs stations de base voisines, un couple de valeurs correspondant, au sens des coordonnées d'un système de coordonnées à plusieurs axes, étant associé à chaque fois au lieu de séjour concerné du terminal.

4. Procédé selon l'une des revendications 1 à 3,
**caractérisé en ce qu'**en plus des temps de transfert de signaux des terminaux choisis, des informations sur le moment de l'établissement de ces temps de transfert de signaux sont également détectées et temporairement mémorisées.

5. Procédé selon la revendication 4,
**caractérisé en ce que**, à l'appui des informations sur le moment et de l'association des valeurs des temps de transfert de signaux au tronçon, on déduit des grandeurs qui sont représentatives de la vitesse du déplacement du terminal le long de la voie de circulation associée.

6. Procédé selon l'une des revendications 1 à 5,
**caractérisé en ce que** les informations produites sont transmises à une centrale d'état de la circulation responsable d'une pluralité de stations de base.

7. Procédé selon la revendication 6,
**caractérisé en ce que** les informations ne sont prioritairement transmises qu'en cas de constat d'anomalies dans l'état de la circulation de la zone partielle observée du réseau de voies de circulation.

8. Procédé selon l'une des revendications 1 à 7,
**caractérisé en ce que**, si un petit nombre de terminaux séjournent actuellement dans une zone partielle du réseau de voies de circulation, on choisit un pourcentage élevé de ces terminaux pour produire des informations afin d'évaluer l'état de la circulation, tandis que s'il y a un grand nombre de terminaux, on ne choisit qu'un petit pourcentage.

9. Procédé selon l'une des revendications 1 à 8,
**caractérisé en ce que** le nombre des terminaux se déplaçant dans une unité de temps dans la zone d'une voie de circulation est pris en compte en tant que critère pour l'évaluation de l'état de la circulation.

10. Procédé selon l'une des revendications 1 à 9,
**caractérisé en ce que**, dans le cas où plusieurs terminaux sont détectés exactement ou presque en même temps avec le même échantillon caractéristique de temps de transfert de signaux, on ne tient compte que d'un seul de ces terminaux pour l'évaluation.

11. Procédé selon l'une des revendications 1 à 10,
**caractérisé en ce qu'**il est mis en oeuvre dans un réseau de radiotéléphonie mobile GSM.
